# FASCICULE DE BREVET EUROPEEN

(11) **EP 0 077 308 B1**
(45) Date de publication et mention de la délivrance du brevet: **04.03.1987**
(21) Numéro de dépôt: 82830246.3
(22) Date de dépôt: 01.10.1982
(51) Int. Cl.: E02F 3/34, E02F 3/28

(54) **Véhicule apte à l'auto-chargement, au creusage, au transport sur courtes distances et au creusement de matériaux inertes à hauteur variable**
Fahrzeug zum Laden, Graben und Transportieren auf kurzen Strecken und zum Entladen von Materialien aus variablen Höhen
Vehicle for loading, excavating, transportation over short distances and for unloading materials at variable heights

(30) Priorité: 09.10.1981 IT 63881
(43) Date de publication de la demande: 20.04.1983
(73) Titulaire: F.LLI MESSERSI'- S.p.A., I-60010 Ostra (AN) (IT)
(72) Inventeur: Messersi, Fabio, Senigallia (AN) (IT)
(74) Mandataire: Baldi, Claudio

## Description

La présente requête de brevet pour invention industrielle concerne un engin d'utilité servant principalement sur les chantiers de construction, destiné soit à l'autochargement, soit au creusement, soit au transport sur courtes distances soit au déchargement de matériaux inertes (terre, gravier, pierraille, sable...), caractérisé par la plus vaste possible gamme d'articulations universelles dont dispose la benne, pouvant ainsi agir soit comme pelle mécanique soit comme benne basculante ayant un renversement frontal à hauteur réglable conformément à la revendication.

A propos de la benne susdite, il s'agit plus précisément de sa capacité, à partir de sa position de repos et donc de la position de marche de l'engin, position durant laquelle elle stationne au-dessus et à proximité de l'axe antérieur du véhicule, comme dans tout autre dumper traditionnel, sa capacité donc, d'être abaissée vers l'avant jusqu'au sol ou bien d'être soulevée vers le haut en maintenant toujours la même inclination par rapport à un axe horizontal..

Pendant son évolution verticale, la benne peut donc être arrêtée à n'importe quelle hauteur et peut donc basculer vers l'avant pour effectuer le déchargement dans le cas de la benne soulevée ou bien, dans le cas de la benne abaissée pour effectuer le déblaiement frontal au sol.

L'engin en objet se base fondamentalement sur l'emploi de trois groupes de leviers :
1⁰ leviers à quatre bras pour le soulèvement de la benne à la hauteur maximum, en maintenant inchangée son inclinaison initiale par rapport à un axe horizontal ;
II° leviers à quatre bras pour le déplacement vers l'avant et vers le bas de la benne, en maintenant presque inchangée son inclinaison initiale par rapport à un axe horizontal ;
III° leviers pour la rotation de la benne par rapport à un axe horizontal.

La principale et qualifiante caractéristique des trois groupes de leviers susdits est celle d'avoir fonctions complètement autonomes ;
tous les mouvements indépendants et compatibles entre eux sans nécessité de compensation de la part de l'opérateur ou à l'aide de soupapes oléodynamiques;
possibilité de passer directement de la position benne au sol à celle de benne à la hauteur maximum, sans devoir nécessairement passer par une position intermède du type « dumper » ou vice versa.

Les avantages qui en résultent sont : une grande rapidité de manceuvre, simplicité et sûreté des commandes, possibilité de combinaisons des mouvements qui permettent à la benne d'assumer des positions originales, utiles pour certains travaux.

Ce qui est décrit ci-dessus ne se relève pas dans la technique antérieure et plus particulièrement dans les brevets US-A-3 370 729 et US-A-2978124.

Dans le brevet US-A-3 370 729, un des quatre bras décrits au point n° I, est constitué d'un cylindre hydraulique au moyen duquel on obtient l'articulation du quadrilatère et indirectement la manœuvre simultanée de la benne, à la différence de la machine selon la présente invention où l'actionnement de la benne n'est absolument pas subordonné à l'actionnement des leviers décrits au point i°.

Dans le brevet US-A-2 978 124, les deux leviers correspondants à ceux des points 1⁰ et II°, ne sont pas indépendants entre eux, et conséquemment leurs mouvements ne peuvent s'effectuer inconditionnellement l'un sans l'autre, créant par conséquence certaines incompatibilités dans la succession temporaire de certains déplacements des leviers mêmes.

La présente invention permet donc, au moyen d'un seul engin, d'effectuer une série d'opérations, soit de chargement, soit de transport, soit de déchargement à hauteur variable de matériaux inertes, opérations qui jusqu'à présent nécessitaient l'emploi d'équipements spécifiques variés, comme par exemple les pelles mécaniques et les dumpers munis de renversement frontal à hauteur variable.

Pour être plus claire, la description se poursuivra en se référant aux dessins en annexe, dessins qui sont reportés uniquement à titre d'illustration et non pas d'indication, dessins où l'on a représenté une forme préférée de réalisation de l'invention.

Le dessin n° 1 est une vue latérale de l'engin selon l'invention avec la benne en position de repos qui est également la position de marche de l'engin.

Le dessin n° 2 est une vue latérale de l'engin selon l'invention avec la benne abaissée jusqu'au sol.

Le dessin n° 3 est une vue latérale de l'engin selon l'invention avec la benne soulevée à sa hauteur maximum et non renversée frontalement.

Le dessin n° 4 est une vue latérale de l'engin selon l'invention avec la benne soulevée à sa hauteur maximum et également renversée frontalement.

Le dessin n° est une vue du haut de l'engin selon l'invention avec la benne abaissée vers l'avant jusqu'au sol et renversée frontalement jusqu'à se poser sur le sol même.

En référence aux dessins susdits, et en admettant que tout mécanisme présente un plan de symétrie vertical perpendiculaire à l'axe longitudinal de la benne, la benne même se compose d'une caisse (1), qui présente une section transversale presque triangulaire, munie de trois points d'attache, qui sont constitués par des couples de tourillons, dont deux sont symétriques (1 a) placés en dessous de la caisse et dont le troisième, intermédiaire (1b) se trouve en saillie externe le long du bord postérieur de la caisse même.

Sur chacun des couples de tourillons inférieurs (1a) se trouvent horizontalement fixés, par charnières, une équerre à « L (2) et un basculeur (3).

Chaque équerre en « L » (2) pivote, de la partie terminale opposée à l'extrémité d'un pivot horizontal (4) sur lequel sont fixés deux fléaux (5) opposés et légèrement espacés, qui ensemble forment un levier unique, appuyant, à l'extrémité opposée sur un pivot horizontal (6) prévu sur le châssis, formé de deux plaques (7) identiques et opposées, espacées entre elles dans la mesure qui leur permet de contenir exactement la paire de fléaux (5) susdits.

Ce châssis est donc fixé par charnières sur un pivot horizontal (8) débordant extérieurement au sommet d'un long bras de soulèvement (9) appuyé à la base sur une structure portante (10) solidement attachée sur le châssis de l'engin.

Les plaques internes de chaque paire de plaques (7) sont solidaires grâce à une entretoise (11) qui présente en ligne médiane, deux tourillons (11 a), entre lesquels est attaché un tirant (12), pivoté à l'autre extrémité, à la structure portante (10) susdite, de manière à permettre que cette dernière puisse faire fonction de châssis dans un quadrilatère articulé qui se compose de deux basculeurs, respectivement constitués par le couple de bras (9) et par le tirant (12) ainsi que par une bielle, composée de deux châssis de plaques (7) unis par l'entretoise (11).

Le couple de bras (9) peut pivoter par rapport au châssis (10) grâce à l'action d'un vérin hydraulique (13), dont la chambre pivote sur la structure portante (10) et dont la tige (13) est attachée au milieu de l'entretoise qui unit les deux bras (9).

A ce propos on précise que c'est justement grâce au quadrilatère ainsi conçu (quadrilatère articulé) qu'il est possible de soulever la benne de sa position de repos en maintenant son inclinaison par rapport à un axe horizontal inchangé.

Les basculeurs (3) susdits, pivotés à une extrémité aux tourillons inférieurs (1a), comme il a déjà été décrit, pivotent à l'extrémité opposée, autour d'un pivot (14), fixé entre chaque paire de plaques (7) et auquel s'attache la tige (15a) d'un vérin hydraulique, dont la chambre (15) est pivotée horizontalement, en position basculante, à l'intérieur et à la mi-longueur environ du couple de tiges (5) susdites.

A ce propos on précise que, quand la benne est en position de repos - position de marche de l'engin - ledit vérin hydraulique (15) se trouve en pleine expansion, et sa rétraction comporte donc, vu que les plaques (7) ne peuvent pas tourner sur le pivot (8) parce qu'elles sont bloquées par le tirant (12) l'oscillation vers l'avant des leviers (5) autour du pivot (6) avec un déplacement conséquent vers l'avant et en bas de la caisse (1), qui maintient presque inchangée son inclinaison initiale par rapport à l'axe horizontal.

Pendant cette évolution de la benne, les plaques (7) se trouvent faire fonction de châssis dans un quadrilatère articulé qui se compose de deux basculeurs, qui se composent respectivement des tiges doubles (5) et de la tige (3) ainsi que d'une bielle constituée par l'équerre à « L (2).

Les équerres en « L » (2) sont solidaires grâce à une entretoise (16), en ligne médiane de laquelle pivote horizontalement un vérin hydraulique (17), dont la tige (17a) est attachée au couple de tourillons (1b), sur la partie postérieure de la caisse.

Il est évident que l'expansion du vérin hydraulique provoque un renversement frontal de la benne (1) ayant été prévue une rotation maximum de 90°.

Dans le dessin n° 1 la position de la benne a été représentée par une ligne hachurée, position de la benne (1) lorsque le vérin (17) est complètement en expansion.

La position dessinée avec une ligne continue dans le dessin n° 2 s'obtient en partant de la position de repos ou position de marche de l'engin, en actionnant simplement les vérins hydrauliques (15) jusqu'à obtenir leur contraction complète.

Les positions indiquées au moyen d'une ligne hachurée dans le dessin n° 2, correspondent, au contraire, à deux positions particulières de la benne renversée frontalement : dans un cas, le bord frontal de la paroi antérieure de la caisse coïncide avec le terrain, c'est-à-dire en position de chargement frontal par rampement, alors que dans l'autre cas, le bord frontal de la benne se trouve enfoncé dans le terrain, position apte pour un creusement frontal.

A ce propos on souligne la possibilité de l'auto- chargement qu'a la caisse (1) parce que, après avoir recueilli le matériel, la benne peut se retirer et se loger à nouveau sur le devant de l'engin, en maintenant constamment pendant cette évolution sa propre position horizontale et en évitant ainsi la sortie du matériel qui a été chargé.

Dans les dessins 3 et 4 on a représenté au moyen d'une ligne hachurée la position qu'occupe la benne dans les deux cas à la suite de la mise en marche des vérins hydrauliques (15), avec un rappel vers l'avant conséquent des deux leviers (5).

A la place du conducteur de l'engin, trois leviers ont été prévus pour la mise en marche des vérins hydrauliques :
un levier de mise en marche du vérin hydraulique (17) pour conduire les opérations de déchargement, d'auto-chargement et de creusement ;
un levier de mise en marche des vérins hydrauliques (15) pour incliner la benne vers l'avant et vers le bas en maintenant la même inclinaison initiale par rapport à un axe horizontal ;
un levier de mise en marche du vérin hydraulique (13) pour soulever la benne de sa position de repos et de mise en marche de l'engin, en maintenant inchangée l'inclinaison initiale par rapport à un axe horizontal.

On spécifie également que tous les vérins hydrauliques sont à double effet et il est donc possible d'arrêter la benne dans n'importe quelle position intermédiaire entre les deux positions extrêmes prévues pour toute évolution de la benne même.

Après tout ce qui a été exposé en référence aux illustrations reportées, il est évident de considérer l'engin examiné comme ayant d'une part, toutes les caractéristiques d'un dumper traditionnel, c'est-à-dire encombrements réduits et extrême maniabilité durant les phases de transport et d'autre part, comme présentant une articulation très vaste de la caisse, ce qui est la caractéristique propre de la pelle mécanique et chargeuse par rapport à laquelle, la benne en question déploie également un mouvement de rétraction sur le devant de l'engin.

## Revendications

1. Engin apte à l'auto-chargement, au creusement, au transport sur courtes distances et au déchargement à hauteur variable des matériaux inertes, dont la benne peut faire les mouvements suivants, tous indépendants entre eux et tous à commande hydraulique avec des cylindres à double effet :
a) renversement frontal de la benne par une rotation par rapport à un axe horizontal, le susdit renversement frontal étant obtenu au moyen de l'expansion d'un vérin hydraulique (17), dont la tige (17a) est attachée au bord supérieur de la caisse (1), alors que la chambre du vérin (17) est pivotée horizontalement sur une entretoise (16) qui unit deux équerres en « L » (2), symétriques et unies par charnières, à une extrémité, sur deux couples de tourillons (1a) prévus sous la caisse (1) ;
b) déplacement vers l'avant et vers le bas de la benne, en maintenant presque inchangée sa position initiale par rapport à un axe horizontal, le susdit déplacement vers l'avant et vers le bas étant obtenu en utilisant deux quadrilatères articulés, identiques, opposés et symétriques, dont chacun se compose :
- d'un châssis, formé de deux plaques opposées (7) ;
- un basculeur, formé par deux tiges opposées (5), légèrement écartées, pivotées intérieurement au couple de plaques (7) susdites, sur un pivot horizontal (6) ;
- un deuxième basculeur qui se compose d'une tige (3) pivotée à l'intérieur de la paire de plaques (7), sur un pivot horizontal (14), d'une part et sur un couple de tourillons (1a) d'autre part ;
- une bielle constituée par une des deux équerres en « L (2) susdites, pivotées d'une part, sur un couple de tourillons (1a) et d'autre part, sur un pivot horizontal (4) débordant en dehors du basculeur formé par les deux tiges opposées (5) citées auparavant ;
la rotation vers l'avant des basculeurs (3) et (5) s'obtient par l'intermédiaire de la rétraction d'un vérin hydraulique (15), dont la tige est fixée au châssis (7) en correspondance du pivot (14) susdit, alors que la chambre est pivotée horizontalement, à moitié de la longueur environ, entre les deux tiges opposées (5) susdites ;

c) soulèvement de la benne à partir de sa position de marche, durant laquelle elle stationne immédiatement au-dessus de l'axe antérieur du véhicule, jusqu'à la hauteur maximum, en maintenant inchangée son inclinaison par rapport à un axe horizontal, le susdit soulèvement étant obtenu en utilisant un quadrilatère articulé qui comprend :
- un châssis constitué par une structure portante (10), fixée solidement au châssis même de l'engin ;
- deux basculeurs, constitués respectivement par un couple de bras (9) et par le tirant (12) ;
- une bielle constituée par deux couples de plaques (7), rendues solidaires par une entretoise (11), au milieu de laquelle s'attache un basculeur (12) susdit, alors que les deux couples de plaques (7) susdites sont pivotées chacune sur un pivot horizontal (8) débordant extérieurement, au sommet de chaque basculeur (9) ;

la rotation vers le haut du couple de basculeurs (9) s'obtient par l'intermédiaire de l'expansiori d'un vérin hydraulique (13), dont la chambre est pivotée horizontalement à la structure portante fixe (10), tandis que sa tige (13a) est attachée au milieu d'une entretoise qui unit le couple de bras (9).

## Claims

1. Motor vehicle suitable for self-loading, excavation, transport over short distances, and for the unloading of aggregates at adjustable height levels, characterised by the fact that the bucket can carry out the following independent movements, which are all hydraulically controlled with double-acting cylinders :
a) front dumping of the bucket by means of rotation with respect to a horizontal axis. The abovementioned front dumping is obtained by means of the expansion of a hydraulic jack (17), the stem (17a) of which is attached to the upper edge of the box (1), while the jacket (17) is horizontally pivoted on a cross member (16) which joins two symmetrical L' squares (2) hinged together at one end, on two paires of lugs (1 a) positioned under the box (1) ;
b) front downvards movement of the bucket, while keeping its original position almost unchanged with respect to a horizontal axis. The above-mentioned front downwards movement is obtained by means of two identical articulated quadrilaterals, which are symmetrical and opposite each other and consist of :
- a frame, made up of two plates opposite each other (7) ;
- a rocker, made up of two rods opposite each other (5), slightly spaced and both pivoted on a horizontal pin (6) internally to the pair of above- mentioned plates (7) ;
- a second rocker, made up of a rod (3), which is pivoted on a horizontal pin (14) on one side and on the pair of lugs (1a) on the other, internally to the pair of plates (7) ;
- a connecting rod made up of one of the two ' L' squares (2) mentioned above, pivoted on a pair of lugs (1a) on one side and on a horizontal pin (4a) on the other, which protrudes from the rocker consisting of the abovementioned rods opposite each other (5). The forward rotation of the rockers (3) and (5) is obtained by the retraction of a hydraulic jack (15), the stem of which is attached to the frame (7) at the abovementioned pin (14). The jacket is horizontally pivoted, about halfway between the two rods opposite each other (5), as mentioned above ;
c) lifting of the bucket, from its running position, during which it remains immediately above the front axis of the vehicle, until it reaches maximum height while keeping its inclination with respect to a horizontal axis unchanged. Abovementioned lifting is obtained by means of an articulated quadrilateral which comprises :
- a frame made up of a bearing structure (10), firmly fixed to the chassis of the motor vehicle itself ;
- two rockers, which are made up of a pair of booms (9) and the tie rod (12), respectively ;
- a connecting rod made up of the two pairs of plates (7), made integral by a cross member (11), halfway along which the abovementioned rocker (12) is hooked, while the two pairs of plates (7) mentioned above, are each pivoted on a horizontal pin (8) which protrudes externally at the top of each rocker (9).
The upwards rotation of the pair of rockers (9) is obtained by the expansion of a hydraulic jack (13), the jacket of which is horizontally pivoted on the fixed bearing structure (10) while the stem (13a) is hooked in the middle of a cross member which joins the pair of booms (9).

## Patentansprüche

1. Kraftfahrzeug mit Selbstbeladung, geeignet zur Baggerung zum Transport über kurze Strecken und zum Abladen von Zuschlag aus verstellbarer Höhe, gekennzeichnet durch die Tatsache, daß der Greifer die folgenden Bewegungen alle voneinander unabhängig und nach hydraulischer Steuerung durch doppelwirkende Zylinder, ausführen kann :
a) Vorwärtskippen des Greifers, mit Drehung um eine horizontale Achse, durch Vorwärtskippen, das durch die Ausdehnung eines hydraulischen Hebebockes (17) geschieht, dessen Schaft (17a) am Hinterrand der Pritsche (1) eingehakt ist, wogegen seine Buchse (17) ihren Drehpunkt horizontal auf einem Querbalken (16) hat, der wiederum zwei symmetrische und L-förmige Winkel (2) vereint, die an einem Ende, auf zwei, unterhalb der Pritsche (1) angebrachten Nasenpaaren (1a), angeschlagen sind.
b) Verschiebung des Greifers nach vorne und nach unten, wobei sein Anfangssteigungswinkel zu einer horizontalen Achse fast unverändert bleibt, was dadurch geschieht, daß genannte Verschiebung nach vorne und nach unten, durch das Benutzen von zwei identischen Gelenkvierecken, die entgegengesetzt und symmetrisch sind, ausgeführt wird. Jedes der beiden Vierecke enthält :
- einen von zwei gegenüberliegenden Platten (7) gebildeten Rahmen ;
- eine, von zwei gegenüberliegenden, leicht voneinander entfernten Stangen, die ihren Drehpunkt intern an dem genannten Plattenpaar (7), auf einen horizontalen Gelenkstift (6) haben, gebildete Schwinge ;
- eine zweite Schwinge, die aus einer Stange (3) besteht, die ihren Drehpunkt im Inneren des Plattenspaares (7) an einer Seite auf enem horizontalen Stift (14), und an der anderen Seite auf dem Nasenpaar (1a) hat ;
- eine Kurbelstange, die aus einem der beiden genannten L-förmigen Winkel (2) besteht. Dieser hat seinen Drehpunkt an einer Seite auf einem Nasenpaar (ia) und an der anderen Seite auf einem horizontalen Stift (4), der aus der, von den beiden genannten gegenüberliegenden horizontalen Stangen (5) gebildeten Schwinge, herausragt.
Die Drehung nach vorne der Schwingen (3) und (5) erhält man durch das Zurückziehen eines hydraulischen Hebebockes (15), dessen Schaft an dem genannten Stift (14) am Rahmen eingehakt ist, während seine Buchse ihren Drehpunkt auf etwa der Hälfte zwischen den beiden genannten entgegengesetzten Stangen (5) horizontal hat.
c) Anheben bis zur Höchstlage des Greifers aus seiner Fahrtstellung, während der er unmittelbar über der Vorderachse des Kraftfahrzeuges steht, wobei sein Steigungswinkel zu einer horizontalen Achse unverändert bleibt, was dadurch geschieht, daß diese Anhebung mittels eines Gelenkviereckes durchgeführt wird.
Dieses Viereck enthält :
- einen Rahmen, der aus einer Tragekonstruktion (10) besteht, die fest am Fahrgestell des Kraftfahrzeuges verankert ist,
- zwei aus dem Armpaar (9) und dem Zugstab (12) bestehenden Schwingen,
- eine Kurbelstange, bestehend aus zwei Plattenpaaren (7), die von einem Querbalken (11) vereint werden, an dessen Hälfte die genannte Schwinge (12) eingehakt ist, während beide Plattenpaare (7) ihren Drehpunkt auf einem horizontalen Stift (8), der außen aus der Spitze jeder einzelnen Schwinge (9) herausragt, haben.
Die Drehung des Schwingenpaares (9) nach oben, geschieht durch die Ausdehnung eines hydraulischen Hebebockes (13), dessen Buchse ihren Drehpunkt horizontal auf der festen Tragekonstruktion (10) hat, sein Schaft (13a) dagegen ist auf der Mitte eines Querbalkens, der das Armpaar (9) vereinigt, eingehakt.
